# EUROPÄISCHE PATENTSCHRIFT

(11) **EP 3 860 419 B1**
(45) Veröffentlichungstag und Bekanntmachung des Hinweises auf die Patenterteilung: **30.11.2022**
(21) Anmeldenummer: 19783290.0
(22) Anmeldetag: 04.10.2019
(51) Int. Cl.: A47L 15/24

(54) **REINIGUNGSVORRICHTUNG UND VERFAHREN ZUR REINIGUNG VON REINIGUNGSGUT**
CLEANING DEVICE AND METHOD FOR CLEANING ARTICLES TO BE CLEANED
DISPOSITIF DE NETTOYAGE ET PROCÉDÉ DE NETTOYAGE D'ARTICLES À NETTOYER

(30) Priorität: 05.10.2018 DE 102018217052
(43) Veröffentlichungstag der Anmeldung: 11.08.2021
(73) Patentinhaber: MEIKO Maschinenbau GmbH & Co. KG, 77652 Offenburg (DE)
(72) Erfinder: GAUS, Bruno, 77654 Offenburg (DE)
(74) Vertreter: Altmann Stößel Dick Patentanwälte PartG mbB
(86) Internationale Anmeldenummer: PCT/EP2019/076865
(87) Internationale Veröffentlichungsnummer: WO 2020/070264

(56) Entgegenhaltungen:
- WO-A1-2018/034251
- CN-A- 104 433 988
- DE-A1-102012 203 839
- JP-A- H06 135 549
- JP-U- H 079 826
- US-A- 3 486 939

## Beschreibung

### Technisches Gebiet

Die Erfindung betrifft eine Reinigungsvorrichtung und ein Verfahren zur Reinigung von Reinigungsgut. Reinigungsvorrichtungen und Verfahren der genannten Art können beispielsweise im Bereich der Geschirrspültechnik eingesetzt werden, insbesondere im Bereich der gewerblichen Geschirrspültechnik. So kann die Erfindung insbesondere in Großküchen eingesetzt werden, in denen Reinigungsgut, beispielsweise Tabletts, Geschirr und Besteck, in größeren Mengen gereinigt werden muss. Auch andere Einsatzgebiete sind jedoch grundsätzlich denkbar.

### Technischer Hintergrund

Aus dem Stand der Technik sind eine Vielzahl von Reinigungsvorrichtungen, auch als Reinigungsgeräte bezeichnet, bekannt, welche Reinigungsgut reinigen und/oder desinfizieren können. Die Ausgestaltung dieser Reinigungsvorrichtungen hängt insgesamt stark von den verschiedenen Randbedingungen, wie beispielsweise der Art des zu reinigenden Reinigungsguts, den Verschmutzungen, dem Durchsatz oder ähnlichen Bedingungen ab. Exemplarisch kann auf Reinigungsvorrichtungen verwiesen werden, welche beispielsweise in DE 10 2004 056 052 A1 oder in DE 10 2007 025 263 A1 beschrieben sind.

Reinigungsvorrichtungen werden in vielen Fällen in Großküchen kombiniert mit Transportvorrichtungen oder Transportsystemen zum automatischen Antransport und/oder Abtransport des Reinigungsguts. So sind beispielsweise in vielen Einrichtungen zur Gemeinschaftsverpflegung wie beispielsweise Kantinen in Schulen, Krankenhäusern oder anderen Einrichtungen, in denen eine Vielzahl von Personen verpflegt wird, Reinigungssysteme vorgesehen, bei denen Tabletts mit verunreinigtem Geschirr und Besteck auf ein Transportband aufgegeben wird. Durch dieses wird das Reinigungsgut zur eigentlichen Reinigungsvorrichtung wie beispielsweise einer Geschirrspülmaschine transportiert. Dort wird das Reinigungsgut in der Regel noch unter Einsatz von Personal sortiert, Abfälle werden entsorgt, und Geschirr, Besteck und Tabletts werden in geeigneter Weise der Reinigungsvorrichtung zugeführt, beispielsweise einer Bandtransportgeschirrspülmaschine, einer Korbtransportgeschirrspülmaschine, einer Haubengeschirrspülmaschine oder auch einer Durchschubgeschirrspülmaschine. Weiterhin wird nach der Reinigung, beispielsweise an einem so genannten Auslauf der Reinigungsvorrichtung, in der Regel das aufgereinigte Reinigungsgut manuell sortiert und entsprechenden Transportvorrichtungen oder Speichervorrichtungen zugeführt, wie beispielsweise einem Tablettwagen oder einem Tellerwagen.

Eine technische und auch organisatorische Herausforderung besteht dabei in vielen Fällen darin, dass das verunreinigte Reinigungsgut nicht gleichmäßig anfällt. Insbesondere aufgrund von Gruppendynamik, Stundenplänen oder auch anderen, nicht im Einflussbereich der Großküche liegenden Umstände treten häufig Belastungsspitzen auf, aber genauso auch Zeiten, in denen nur wenig oder gar kein Reinigungsgut anfällt. Dies stellt für die Planung des Personalbedarfs und auch für die Planung der Auslegung der Reinigungsvorrichtung eine erhebliche Herausforderung dar. So muss die Auslegung des Systems und die Personalplanung in der Regel so ausgestaltet werden, dass das Personal den Belastungsspitzen gewachsen ist, was jedoch unter Umständen außerhalb der Belastungsspitzen zu einer nicht ausreichenden Auslastung des Personals führt. Die Personalplanung und auch die Gestaltung der Reinigungsvorrichtung müssen also in vielen Fällen überdimensioniert ausgelegt werden.

DE 10 2017 121 978 A1 beschreibt eine Spülmaschine in Gestalt einer als Programmautomat ausgebildeten gewerblichen Utensilien- oder Geschirrspülmaschine, die als Hauben-oder Durchschubspülmaschine ausgeführt ist und eine Behandlungskammer mit mindestens einem als Rezirkulationssystem ausgebildeten Waschsystem aufweist. Um zu erreichen, dass die tatsächlich realisierbare Auslastung der Maschine optimiert werden kann, und zwar bei gleichzeitiger Entlastung des Spülpersonals, ist erfindungsgemäß vorgesehen, dass der Spülmaschine eine Be-/Entladevorrichtung zugeordnet ist zum vorzugsweise wahlweise automatischen Beladen der Behandlungskammer mit Spülgut und/oder zum vorzugsweise wahlweise automatischen Entladen von Spülgut aus der Behandlungskammer.

DE 4339111 A1 beschreibt eine Geschirrspülmaschine. Um den Wasser-, Energie- und Spülmittelverbrauch nachhaltig zu senken, wird das Geschirr in den einzelnen Geschirrkörben im Taktbetrieb gewaschen, wobei die Kreisläufe der Spülvorrichtung nur in ihrem jeweiligen Zeitintervall innerhalb des Waschprogramms in Betrieb genommen werden. Dabei wird ein Förderband für die Geschirrkörbe mittels entsprechender Schalter derart angesteuert, dass das Geschirr während des Waschvorgangs im Bereich einer Waschzone verweilt.

DE 10 2004 049 392 A1 beschreibt ein Verfahren zum Transport von Reinigungsgut durch eine Durchlaufspülmaschine und auf eine Durchlaufspülmaschine. Die Durchlaufspülmaschine umfasst eine Waschzone, eine Klarspülzone und eine Trocknungszone. Das Reinigungsgut wird in der Waschzone gereinigt, in der Klarspülzone klargespült und in der Trocknungszone getrocknet. Es sind Transporteinrichtungen vorgesehen, mit denen das Reinigungsgut mit für die in den jeweiligen Zonen ablaufenden Prozessschritte optimaler Transportgeschwindigkeit in Förderrichtung transportiert wird.

JP H07 9826 U beschreibt eine automatische Geschirr-Sortiervorrichtung, welche in Selbstbedienungskantinen, wie beispielsweise Betriebskantinen, verwendet wird und welche ein System zum Abräumen von Geschirr unter Verwendung von ID-Tags umfasst.

Trotz der mit diesen Vorrichtungen und Verfahren erzielten Vorteile besteht die oben beschriebene technische und organisatorische Herausforderung in der Regel fort. So sind bei üblichen Reinigungssystemen die Transportvorrichtungen häufig unflexibel, und in der Regel nicht in der Lage, sich an die verschiedenen Randbedingungen anzupassen, insbesondere an plötzlich auftretende Belastungsspitzen, an Rückstaus bei der Beladung oder bei der Entladung, oder auch an sich ändernde Anforderungen hinsichtlich der Art der Verschmutzungen oder des anfallenden Reinigungsguts. Bei Belastungsspitzen kann daher in der Regel nur die Transportgeschwindigkeit der Transportvorrichtung angepasst werden, beispielsweise indem der Transport verlangsamt wird oder ganz gestoppt wird. Bildet sich beispielsweise am Auslauf der Reinigungsvorrichtung ein Rückstau des gereinigten Reinigungsguts, so muss in der Regel das gesamte Reinigungssystem gestoppt werden. Diese Maßnahmen betreffen dann in der Regel das gesamte Reinigungssystem. Nach wie vor muss daher zudem die Personalplanung für viele Reinigungssysteme derart dimensioniert werden, dass diese in jedem Fall einer Spitzenlast gewachsen ist. Dieses Vorhalten einer personellen und in der Regel auch maschinellen Überkapazität kann zu unnötigen Mehrkosten bei der Anschaffung und beim Betrieb der Reinigungsvorrichtung führen.

### Aufgabe der Erfindung

Es wäre daher wünschenswert, eine Reinigungsvorrichtung und ein Verfahren zur Reinigung von Reinigungsgut, insbesondere Reinigungsgut im Bereich von Großküchen, bereitzustellen, welche die Nachteile bekannter Vorrichtungen und Verfahren der genannten Art zumindest weitgehend vermeiden. Insbesondere sollen die Reinigungsvorrichtung und das Verfahren eine flexiblere Personalplanung hinsichtlich des Bedienpersonals und eine flexiblere Ausgestaltung der apparativen Vorrichtungen ermöglichen und vorzugsweise einen Einsatz von Bedienpersonal verringern.

### Offenbarung der Erfindung

Diese Aufgabe wird adressiert durch eine Reinigungsvorrichtung und ein Verfahren zur Reinigung von Reinigungsgut, mit den Merkmalen der unabhängigen Patentansprüche. Vorteilhafte Weiterbildungen, welche einzeln oder in beliebiger Kombination realisierbar sind, sind in den abhängigen Ansprüchen dargestellt.

Im Folgenden werden die Begriffe "haben", "aufweisen", "umfassen" oder "einschließen" oder beliebige grammatikalische Abweichungen davon in nicht-ausschließlicher Weise verwendet. Dementsprechend können sich diese Begriffe sowohl auf Situationen beziehen, in welchen, neben den durch diese Begriffe eingeführten Merkmalen, keine weiteren Merkmale vorhanden sind, oder auf Situationen, in welchen ein oder mehrere weitere Merkmale vorhanden sind. Beispielsweise kann sich der Ausdruck "A hat B", "A weist B auf", "A umfasst B" oder "A schließt B ein" sowohl auf die Situation beziehen, in welcher, abgesehen von B, kein weiteres Element in A vorhanden ist (d.h. auf eine Situation, in welcher A ausschließlich aus B besteht), als auch auf die Situation, in welcher, zusätzlich zu B, ein oder mehrere weitere Elemente in A vorhanden sind, beispielsweise Element C, Elemente C und D oder sogar weitere Elemente.

Weiterhin wird darauf hingewiesen, dass die Begriffe "mindestens ein" und "ein oder mehrere" sowie grammatikalische Abwandlungen dieser Begriffe, wenn diese in Zusammenhang mit einem oder mehreren Elementen oder Merkmalen verwendet werden und ausdrücken sollen, das das Element oder Merkmal einfach oder mehrfach vorgesehen sein kann, in der Regel lediglich einmalig verwendet werden, beispielsweise bei der erstmaligen Einführung des Merkmals oder Elementes. Bei einer nachfolgenden erneuten Erwähnung des Merkmals oder Elementes wird der entsprechende Begriff "mindestens ein" oder "ein oder mehrere" in der Regel nicht mehr verwendet, ohne Einschränkung der Möglichkeit, dass das Merkmal oder Element einfach oder mehrfach vorgesehen sein kann.

Weiterhin werden im Folgenden die Begriffe "vorzugsweise", "insbesondere", "beispielsweise" oder ähnliche Begriffe in Verbindung mit optionalen Merkmalen verwendet, ohne dass alternative Ausführungsformen hierdurch beschränkt werden. So sind Merkmale, welche durch diese Begriffe eingeleitet werden, optionale Merkmale, und es ist nicht beabsichtigt, durch diese Merkmale den Schutzumfang der Ansprüche und insbesondere der unabhängigen Ansprüche einzuschränken. So kann die Erfindung, wie der Fachmann erkennen wird, auch unter Verwendung anderer Ausgestaltungen durchgeführt werden. In ähnlicher Weise werden Merkmale, welche durch "in einer Ausführungsform der Erfindung" oder durch "in einem Ausführungsbeispiel der Erfindung" eingeleitet werden, als optionale Merkmale verstanden, ohne dass hierdurch alternative Ausgestaltungen oder der Schutzumfang der unabhängigen Ansprüche eingeschränkt werden soll. Weiterhin sollen durch diese einleitenden Ausdrücke sämtliche Möglichkeiten, die hierdurch eingeleiteten Merkmale mit anderen Merkmalen zu kombinieren, seien es optionale oder nicht-optionale Merkmale, unangetastet bleiben.

In einem ersten Aspekt wird eine Reinigungsvorrichtung zur Reinigung von Reinigungsgut vorgeschlagen. Der Begriff "Reinigungsvorrichtung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Vorrichtung beziehen, welche eingerichtet ist, um Reinigungsgut von anhaftenden makroskopischen oder auch mikroskopischen Verunreinigungen zu befreien oder derartige Verunreinigungen zumindest teilweise zu beseitigen. Zusätzlich kann optional eine Desinfektionswirkung ausgeübt werden. Die Reinigungsvorrichtung kann, wie unten noch näher ausgeführt wird, insbesondere als Spülmaschine ausgestaltet sein, insbesondere als Geschirrspülmaschine. Die Spülmaschine kann dabei beispielsweise als Einkammer-Spülmaschine, insbesondere als gewerbliche Einkammer-Geschirrspülmaschine mit Mehrkreis-Spülsystem, oder auch als Transportspülmaschine, insbesondere als BandtransportSpülmaschine und/oder als Korbtransport-Spülmaschine, ausgestaltet sein. Beispiele werden unten noch näher ausgeführt.

Der Begriff "Reinigungsgut", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf beliebige Gegenstände beziehen, welche mittels der Reinigungsvorrichtung gereinigt werden können. Dabei kann ein Gegenstand gereinigt werden, oder es können mehrere Gegenstände gleichzeitig oder sequenziell gereinigt werden. Insbesondere kann es sich bei dem Reinigungsgut um Gegenstände handeln, welche direkt oder indirekt für die Zubereitung, Aufbewahrung oder Darreichung von Speisen verwendet werden, also beispielsweise Geschirr, Besteck, Tabletts, Schüsseln, Gläser, Töpfe, Pfannen oder ähnliche Gegenstände. Dementsprechend kann die Reinigungsvorrichtung insbesondere als Geschirrspülmaschine ausgestaltet sein, beispielsweise als Geschirrspülmaschine für den gewerblichen Einsatz in Großküchen oder Küchen der Gemeinschaftsverpflegung. Auch andere Ausgestaltungen des Reinigungsguts sind grundsätzlich möglich.

Die Reinigungsvorrichtung umfasst mindestens eine Reinigungskammer mit mindestens einer Beaufschlagungsvorrichtung zur Beaufschlagung des Reinigungsguts in der Reinigungskammer mit mindestens einer Reinigungsflüssigkeit. Der Begriff "Reinigungskammer", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine vollständig oder teilweise geschlossene Kammer beziehen, innerhalb derer der Reinigungsvorgang vollständig oder teilweise durchgeführt werden kann. Die Reinigungskammer kann insbesondere mindestens ein Gehäuse aufweisen, welches die Reinigungskammer ganz oder teilweise umschließt. Dabei kann eine einzige Reinigungskammer vorgesehen sein, oder es können grundsätzlich auch mehrere Reinigungskammern, beispielsweise sequenziell, vorgesehen sein. Die Reinigungskammer kann beispielsweise mindestens eine Öffnung zum Beladen der Reinigungskammer mit dem Reinigungsgut aufweisen. Beispielsweise kann dies eine Öffnung mit einer an eine Frontseite der Reinigungskammer und/oder eine Oberseite der Reinigungskammer angeordneten Klappe sein. Alternativ sind auch Hauben zum Abschluss der Reinigungskammer möglich, beispielsweise im Rahmen von sogenannten Hauben-Geschirrspülmaschinen. Wiederum alternativ kann die Reinigungskammer auch beispielsweise ganz oder teilweise als Tunnel ausgestaltet sein, beispielsweise im Rahmen sogenannter Durchlaufgeschirrspülmaschinen oder Transportspülmaschinen, beispielsweise als Tunnel mit einer Einlauföffnung und einer Auslauföffnung. Auch andere Ausgestaltungen sind grundsätzlich möglich.

Der Begriff "Beaufschlagungsvorrichtung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine grundsätzlich beliebige Vorrichtung beziehen, mittels derer das Reinigungsgut innerhalb der Reinigungskammer mit der Reinigungsflüssigkeit beaufschlagt werden kann. Die Beaufschlagungsvorrichtung kann insbesondere, wie unten noch näher erläutert wird, mindestens ein Düsensystem umfassen. Weiterhin kann die Beaufschlagungsvorrichtung mindestens eine Pumpe umfassen, sowie mindestens ein Leitungssystem, zur Bereitstellung von Reinigungsflüssigkeit an das Düsensystem. Dabei können beispielsweise ein Düsensystem und ein Leitungssystem zur Beaufschlagung mit Reinigungsflüssigkeit aus einem Tank vorgesehen sein, sowie mindestens eine entsprechende Pumpe. Alternativ oder zusätzlich kann auch beispielsweise mindestens ein Düsensystem direkt aus einer Zuleitung beaufschlagt werden, ohne dass hierfür eine Pumpe erforderlich wäre. In der Reinigungsvorrichtung können eine oder mehrere Reinigungszonen vorgesehen sein, welche beispielsweise von dem Reinigungsgut sequenziell durchlaufen werden. So kann beispielsweise eine einzige Reinigungszone vorgesehen sein, wobei die Reinigungsvorrichtung eingerichtet ist, um mittels der Beaufschlagungsvorrichtung ein Reinigungsprogramm durchzuführen, bei welchem das Reinigungsgut stationär in der Reinigungskammer aufgenommen ist und nacheinander in einem oder mehreren Reinigungsschritten des Reinigungsprogramms auf unterschiedliche Weise mit Reinigungsflüssigkeit beaufschlagt wird. Alternativ kann das Reinigungsgut auch nacheinander durch mehrere Reinigungszonen transportiert werden, in welchen eine unterschiedliche Art der Beaufschlagung mit Reinigungsflüssigkeit erfolgt, beispielsweise eine oder mehrere Reinigungszonen ausgewählt aus der Gruppe bestehend aus: einer Vorabräumzone; einer Waschzone; einer Nachspül- oder Klarspülzone, wobei selbige nochmals unterteilt sein kann in eine Pumpenklarspülzone und eine nachgelagerte Frischwasserklarspülzone. Weiterhin kann mindestens ein Trocknungsschritt vorgesehen sein, welcher beispielsweise in der einen Kammer bei stationärer Aufnahme des Reinigungsguts der Beaufschlagung mit der Reinigungsflüssigkeit nachgelagert sein kann oder welcher beispielsweise bei der Transportspülmaschine in einer den Flüssigkeits-Reinigungszonen nachgelagerten Trocknungszone erfolgen kann.

Der Begriff "Reinigungsflüssigkeit", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Flüssigkeit beziehen, welche, bei Auftreffen auf das Reinigungsgut, eine Reinigungswirkung entfalten kann. Insbesondere kann die Reinigungsflüssigkeit eine wässrige Flüssigkeit umfassen, beispielsweise Wasser und/oder Wasser mit einem oder mehreren Zusatzstoffen, beispielsweise mit einem oder mehreren Reinigerkonzentraten und/oder Klarspülern und/oder Desinfektionsmitteln. Die Reinigungsvorrichtung kann eingerichtet sein, um eine einzelne Reinigungsflüssigkeit zu verwenden oder auch um eine Kombination mehrerer Reinigungsflüssigkeiten einzusetzen. Sind mehrere Reinigungsflüssigkeiten vorgesehen, so kann die Beaufschlagung des Reinigungsguts mit den unterschiedlichen Reinigungsflüssigkeiten gleichzeitig oder auch sequenziell erfolgen. So kann das Reinigungsgut beispielsweise stationär innerhalb der Reinigungskammer verbleiben und nacheinander mit den verschiedenen Reinigungsflüssigkeiten und/oder Reinigungsfluiden beaufschlagt werden. Alternativ kann das Reinigungsgut, wie oben ausgeführt, auch sequenziell durch mehrere Reinigungszonen transportiert werden, in denen beispielsweise eine Beaufschlagung mit unterschiedlichen Arten von Reinigungsflüssigkeit und/oder mit Reinigungsflüssigkeiten unterschiedlicher Reinheitsgrade erfolgt. Unterschiedliche Reinheitsgrade können beispielsweise durch einen Kaskadenüberlauf zwischen verschiedenen Tanks der Reinigungsvorrichtung erzeugt werden, wobei vorzugsweise ein Reinheitsgrad in Transportrichtung zunimmt. Alternativ oder zusätzlich sind auch gepumpte Systeme, die den Flüssigkeitshaushalt und den Reinheitsgrad zwischen den einzelnen Tanks der Reinigungsvorrichtung regulieren, sind bekannt und im Rahmen der Erfindung einsetzbar.

Die Reinigungsvorrichtung umfasst weiterhin mindestens eine Transportvorrichtung zum Transport des Reinigungsguts durch die Reinigungskammer in einer Transportrichtung. Der Begriff "Transportvorrichtung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Vorrichtung beziehen, welche eingerichtet ist, um mindestens eine andere Vorrichtung oder mindestens ein anderes Element zu transportieren und/oder eine Bewegung der anderen Vorrichtung oder des anderen Elements anzutreiben. Die Transportvorrichtung kann insbesondere mindestens ein Antriebselement umfassen, beispielsweise mindestens ein im Kreislauf durch die Reinigungskammer laufendes Antriebselement. Insbesondere kann die Transportvorrichtung, beispielsweise das Antriebselement, mindestens ein Element umfassen, ausgewählt aus der Gruppe bestehend aus: einer Antriebskette; einem Antriebsriemen; einem Transportband. Die Transportvorrichtung kann auch eingerichtet sein, um Reinigungsgut indirekt, beispielsweise in Körben, zu transportieren. In diesem Fall können die Körbe beispielsweise auf Gleitschienen aufgesetzt und beispielsweise mittels eines reversierenden Klinkentransportsystems befördert werden. Auch andere Arten von Vorrichtungen zum indirekten Transport, beispielsweise mittels Körben, sind denkbar und einsetzbar. Der Transport kann dabei beispielsweise kontinuierlich oder auch diskontinuierlich oder getaktet erfolgen, so dass beispielsweise kontinuierlich arbeitende Transportspülmaschinen oder auch getaktete Spülmaschinen wie beispielsweise Durchschubspülmaschinen verwendet werden können. Die Transportrichtung kann beispielsweise eine Hauptrichtung einer Bewegung des Reinigungsguts innerhalb der Reinigungskammer sein. Die Transportrichtung kann fest vorgegeben sein oder kann sich auch ändern, beispielsweise lokal oder auch zeitlich. Beispielsweise kann die Transportrichtung von einem Einlauf der Reinigungskammer hin zu einem Auslauf gerichtet sein.

Die Reinigungsvorrichtung weist weiterhin mindestens einen der Reinigungskammer in der Transportrichtung nachgelagerten Auslaufbereich zur Entnahme des Reinigungsguts von der Transportvorrichtung auf. Der Begriff "Auslaufbereich", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf einen Bereich, beispielsweise einen räumlichen Abschnitt, der Reinigungsvorrichtung beziehen, in welchem das gereinigte Reinigungsgut für Bedienpersonal und/oder einen Entnahmeautomaten zugänglich ist und von der Reinigungsvorrichtung manuell und/oder automatisch entnehmbar ist. Beispielsweise kann der Auslaufbereich einen zugänglichen Bereich der Transportvorrichtung aufweisen, beispielsweise einen der Reinigungskammer und insbesondere dem Reinigungstunnel nachgelagerten Bereich, in welchen insbesondere das Reinigungsgut nach der Reinigung in der Reinigungskammer transportiert werden kann. Beispielsweise kann es sich hierbei um einen nicht abgedeckten Bereich handeln, in welchen die Transportvorrichtung, beispielsweise das Transportband, hineinragt. Der Begriff "nachgelagert" oder "in Transportrichtung nachgelagert" kann sich dabei allgemein insbesondere darauf beziehen, dass das Reinigungsgut zunächst die Reinigungskammer passiert und anschließend in Transportrichtung in den Auslaufbereich transportiert wird.

Die Reinigungsvorrichtung weist weiterhin mindestens einen Sensor zur Erkennung mindestens einer vorgegebenen Art des Reinigungsguts auf. Der Begriff "Sensor", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Vorrichtung beziehen, welche eingerichtet ist, um mindestens eine Eigenschaft einer anderen Vorrichtung, eines Stoffs oder einer Umgebung zu erfassen, beispielsweise mindestens eine physikalische, chemische oder biologische Eigenschaft. Der Sensor kann, wie unten noch näher ausgeführt wird, insbesondere mindestens einen optischen Sensor umfassen, beispielsweise mindestens eine Kamera. Insbesondere kann der Sensor mindestens eine Kamera mit mindestens einem Bilderkennungssystem, beispielsweise mindestens einer Datenverarbeitungsvorrichtung mit einer programmtechnischen Einrichtung zur Erkennung, aufweisen. Beispielsweise kann der Sensor mindestens ein selbstlernendes System aufweisen, um die mindestens eine vorgegebene Art des Reinigungsguts zu erkennen. Alternativ oder zusätzlich sind jedoch auch andere Arten von Sensoren einsetzbar, beispielsweise mechanische Sensoren. Der Begriff "Erkennung" kann insbesondere dahingehend verstanden werden, dass der Sensor eingerichtet ist, um mindestens eine Art von Reinigungsgut von anderen Gegenständen oder anderen Arten von Reinigungsgut zu unterscheiden. So kann der Sensor beispielsweise eingerichtet sein, um Tabletts von anderen Arten von Reinigungsgut zu unterscheiden. Insbesondere kann der Sensor programmtechnisch eingerichtet sein, um mindestens eine Information zu generieren, beispielsweise mindestens ein Signal und/oder mindestens eine digitale Information, welche beinhaltet, ob die mindestens eine vorgegebene Art des Reinigungsguts erkannt wurde oder nicht. So kann beispielsweise gezielt eine Tabletterkennung erfolgen. Der Sensor kann auch ganz oder teilweise mit einer Steuerung der Reinigungsvorrichtung zusammengefasst sein. So kann der Sensor beispielsweise mindestens ein Sensorelement umfassen, beispielsweise mindestens eine Kamera und/oder mindestens ein Kamerachip, sowie auch beispielsweise eine Steuerung der Reinigungsvorrichtung oder einen Teil derselben, beispielsweise mindestens eine Datenverarbeitungsvorrichtung, insbesondere mindestens einen Prozessor der Steuerung. Die Steuerung kann beispielsweise eingerichtet sein, um die Aufgabe der Bilderkennung übernehmen, mittels derer die mindestens eine Art von Reinigungsgut in dem einzelnen Bild oder in einer Sequenz von Bildern, welche von der Kamera geliefert werden können, erkannt wird.

Die Reinigungsvorrichtung weist weiterhin mindestens einen Schieber auf. Die Reinigungsvorrichtung ist eingerichtet, um das Reinigungsgut der vorgegebenen Art automatisch quer zur Transportrichtung von der Transportvorrichtung zu schieben. Der Begriff "Schieber", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Vorrichtung oder ein Element beziehen, welches eingerichtet ist, um eine andere Vorrichtung oder ein anderes Element zu verschieben. Insbesondere kann der Schieber ganz oder teilweise als Aktor ausgestaltet sein, also als Element, welches auf ein anderes Element mechanisch einwirkt, beispielsweise orts- und/oder lageverändernd. Insbesondere kann der Schieber mindestens einen Aktor aufweisen, ausgewählt aus der Gruppe bestehend aus: einem mechanischen Aktor, einem elektromechanischen Aktor; einem hydraulischen oder pneumatischen Schieber; einem auf mindestens einem schienengelagerten verschiebbaren Element; einem Stößel. Beispielsweise kann der Schieber eine Basis aufweisen, welche auf einer ersten Seite der Transportvorrichtung angeordnet ist und/oder oberhalb der Transportvorrichtung angeordnet ist, wobei sich von der Basis aus ein bewegliches Aktorelement über die Transportvorrichtung erstreckt, welches eingerichtet ist, um das Reinigungsgut der vorgegebenen Art automatisch von der Transportvorrichtung, beispielsweise dem Transportband, hin zu einer zweiten Seite der Transportvorrichtung zu schieben, welche der ersten Seite gegenüberliegt.

Der Begriff "automatisch", wie er hier verwendet wird, ist ebenfalls ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf einen Vorgang beziehen, welcher ohne menschlichen Eingriff erfolgt. So kann die Reinigungsvorrichtung insbesondere derart eingerichtet sein, beispielsweise durch eine entsprechende programmtechnische Einrichtung einer Steuerung der Reinigungsvorrichtung und/oder des Sensors selbst, dass, sobald ein Stück Reinigungsgut der mindestens einen vorgegebenen Art erkannt wird, beispielsweise ein Tablett, ohne weiteren Eingriff eines menschlichen Benutzers, beispielsweise ausschließlich aufgrund einer entsprechenden Steuerung, eine Aktion des Schieber ausgelöst wird, durch welche der Schieber das mindestens eine vom Sensor erkannte Stück des Reinigungsguts der vorgegebenen Art automatisch quer zur Transportrichtung von der Transportvorrichtung schiebt.

Allgemein kann der Schieber eingerichtet sein, um das Reinigungsgut der vorgegebenen Art automatisch quer zu der Transportrichtung von der Transportvorrichtung zu schieben. Der Ausdruck "quer" kann dabei insbesondere eine Schubrichtung des Schiebers in einem Winkel von 90° zur Transportrichtung beinhalten. Auch Abweichungen von 90° sind jedoch grundsätzlich möglich, vorzugsweise Abweichungen von nicht mehr als 20°, insbesondere von nicht mehr als 10° oder sogar nicht mehr als 5°.

Die Reinigungsvorrichtung kann weiterhin mindestens eine quer zur Transportrichtung neben der Transportvorrichtung angeordnete Aufnahmevorrichtung aufweisen. Der Begriff "quer zur Transportrichtung neben der Transportvorrichtung" kann in diesem Zusammenhang insbesondere dahingehend verstanden werden, dass die Aufnahmevorrichtung neben der Transportvorrichtung angeordnet ist, so dass durch die Transportvorrichtung das Reinigungsgut an der Aufnahmevorrichtung vorbei transportiert werden kann. Die Transportvorrichtung kann insbesondere zumindest abschnittsweise linear ausgestaltet sein, so dass ein linearer Transport an der Aufnahmevorrichtung vorbei erfolgen kann. Durch eine Bewegung quer zu der Transportrichtung, beispielsweise in einem Winkel von 90° zur Transportrichtung, vorzugsweise mit Abweichungen von nicht mehr als 20°, insbesondere von nicht mehr als 10° oder sogar nicht mehr als 5°, kann Reinigungsgut von der Transportvorrichtung auf die oder in die Aufnahmevorrichtung verschoben werden.

Der Begriff "Aufnahmevorrichtung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Vorrichtung beziehen, welche ein oder mehrere andere Elemente aufnehmen kann. Beispielsweise kann die Aufnahmevorrichtung einen Speicher umfassen, in welchem eine Mehrzahl gleichartiger Elemente reversibel aufgenommen werden kann. Insbesondere kann die Aufnahmevorrichtung, wie unten noch näher ausgeführt wird, mindestens eine Aufnahmevorrichtung für Tabletts und/oder mindestens eine Aufnahmevorrichtung für eine bestimmte Art von Geschirr, beispielsweise Teller, und/oder mindestens eine Aufnahmevorrichtung für Besteck aufweisen. Die Aufnahmevorrichtung kann beispielsweise mindestens einen Stapler zur Stapelung des Reinigungsguts aufweisen, beispielsweise mindestens einen Tablettstapler. Die Reinigungsvorrichtung kann, wie unten noch näher ausgeführt wird, weiterhin mindestens eine Führung aufweisen, beispielsweise eine Führung mit mindestens einem Führungselement, wobei die Führung eingerichtet ist, um das Reinigungsgut der vorgegebenen Art in mindestens einer vorgegebenen Orientierung der Aufnahmevorrichtung zuzuführen, beispielsweise zum Zweck der Stapelung in einer einheitlichen Orientierung für alle gestarteten Stücke des Reinigungsguts der vorgegebenen Art. Die Führung kann insbesondere ganz oder teilweise getrennt von der mindestens einen Aufnahmevorrichtung ausgebildet sein.

Die Reinigungsvorrichtung kann insbesondere eingerichtet sein, um mittels des Schiebers das Reinigungsgut der vorgegebenen Art auf die Aufnahmevorrichtung zu schieben. Wird beispielsweise durch den Sensor, alleine oder in Unterstützung durch mindestens die mindestens eine optionale Steuerung, die Anwesenheit mindestens eines Stücks der mindestens einen vorgegebenen Art von Reinigungsgut erkannt, beispielsweise innerhalb eines Erkennungsbereichs des Sensors, so kann der Schieber derart angesteuert werden, beispielsweise durch die Steuerung, dass das eine erkannte Stück der vorgegebenen Art oder auch mehrere erkannte Stücke der vorgegebenen Art durch den Schieber auf die Aufnahmevorrichtung geschoben werden.

Die Aufnahmevorrichtung kann insbesondere derart eingerichtet sein, dass das Reinigungsgut der vorgegebenen Art, beispielsweise eine Mehrzahl an Stücken des Reinigungsguts der vorgegebenen Art, in der Aufnahmevorrichtung stapelbar ist. Wie oben ausgeführt, kann die Aufnahmevorrichtung dementsprechend beispielsweise mindestens einen Tablettstapler und/oder mindestens einen Stapler für Geschirr und/oder Besteck aufweisen. Auch andere Arten von Stapelvorrichtungen sind möglich.

Die Reinigungsvorrichtung, beispielsweise die Aufnahmevorrichtung und/oder ein anderer Teil der Reinigungsvorrichtung, kann weiterhin mindestens eine Führung aufweisen, welche eingerichtet sein kann, um das Reinigungsgut der vorgegebenen Art in einer vorgegebenen Orientierung der Aufnahmevorrichtung zuzuführen. So kann die Führung beispielsweise mindestens eine Führungsstange und/oder mindestens eine Führungsschiene umfassen. Während des Schubvorgangs, bevor das Reinigungsgut seine endgültige Position in der Aufnahmevorrichtung erreicht, kann die Führung eine Orientierung des Reinigungsguts verändern, beispielsweise durch eine entsprechend geformte Kurve der Führung. Allgemein kann die Führung beispielsweise eingerichtet sein, um das Reinigungsgut der vorgegebenen Art von einer ersten Orientierung auf der Transportvorrichtung in eine zweite Orientierung in der Aufnahmevorrichtung zu drehen, wobei sich vorzugsweise die erste und die zweite Orientierung unterscheiden. So kann beispielsweise flaches Reinigungsgut in der Reinigungsvorrichtung auf der Transportvorrichtung aufgerichtet stehend aufgenommen sein und durch die Führung in eine liegende Orientierung in der Aufnahmevorrichtung überführt werden. Auf diese Weise lassen sich sowohl in der Reinigungsvorrichtung als auch in der Aufnahmevorrichtung platzsparende Orientierungen wählen. Die mindestens eine Führung kann ganz oder teilweise Bestandteil einer Spülmaschine der Reinigungsvorrichtung sein, kann ganz oder teilweise Bestandteil der Aufnahmevorrichtung sein oder kann auch ganz oder teilweise anderweitiger Bestandteil der Reinigungsvorrichtung sein, beispielsweise als separates Bauteil. So kann als Aufnahmevorrichtung beispielsweise eine Standardkomponente verwendet werden, beispielsweise ein Tablettstapler, wobei die mindestens eine Führung beispielsweise ganz oder teilweise getrennt von der Aufnahmevorrichtung ausgebildet sein kann.

Die Transportvorrichtung kann insbesondere mindestens eine Vorrichtung aufweisen, ausgewählt aus der Gruppe bestehend aus: einem Transportband; einer Transportkette; einer Rollentransportvorrichtung, einem Klinkenantrieb. Insbesondere kann dementsprechend die Reinigungsvorrichtung beispielsweise als Transportspülmaschine, beispielsweise als Bandtransportspülmaschine oder als Korbtransportspülmaschine, ausgestaltet sein. Auch andere Ausgestaltungen sind jedoch grundsätzlich möglich. Das Transportband kann insbesondere, wie unten noch näher ausgeführt wird, eine Mehrzahl von Fingern oder Transportfingern aufweisen, in denen das Reinigungsgut oder ein Teil des Reinigungsguts aufrecht eingesteckt sein kann, um auf diese Weise eine Platz sparende Anordnung auf der Transportvorrichtung zu bewirken. So können beispielsweise Tabletts aufrecht in den Fingern aufgenommen sein, beispielsweise mit einer langen Kante, welche der Transportvorrichtung zuweist. Beim Ausschieben kann das Tablett beispielsweise auf der langen Kante über die Transportvorrichtung, beispielsweise das Transportband, gleiten.

Die Reinigungsvorrichtung kann insbesondere derart ausgestaltet sein, dass lediglich Reinigungsgut der vorgegebenen Art durch den Schieber quer zur Transportrichtung von der Transportvorrichtung geschoben wird, wohingegen beispielsweise andere Arten von Reinigungsgut auf der Transportvorrichtung verbleiben. So können beispielsweise lediglich Tabletts von der Transportvorrichtung geschoben werden, wohingegen beispielsweise Geschirr und/oder Besteck auf der Transportvorrichtung verbleibt.

Allgemein kann das Reinigungsgut der vorgegebenen Art also insbesondere Tabletts umfassen. Die Transportvorrichtung kann allgemein insbesondere eingerichtet sein, um die Tabletts in einer nicht-parallelen Orientierung zu einer Ebene der Transportvorrichtung aufzunehmen. Wie oben ausgeführt, kann dies beispielsweise dadurch erfolgen, dass die Tabletts aufrecht auf der Transportvorrichtung, beispielsweise dem Transportband, stehen, beispielsweise mit einer Orientierung zu einer Ebene der Transportvorrichtung von 90° oder einer Abweichung von 90° von nicht mehr als 30°, insbesondere von nicht mehr als 20°. Die Transportvorrichtung kann insbesondere ein Transportband und/oder eine Gliederkette aufweisen. Die Transportvorrichtung kann insbesondere eine Mehrzahl von Aufnahmefingern aufweisen, wobei die Tabletts in einem Winkel von 60° bis 120° zu einer Ebene des Transportbands und/oder der Gliederkette in die Aufnahmefinger eingesteckt sein können. Insbesondere können die Tabletts quer zu der Transportrichtung in die Aufnahmefinger eingesteckt sein, beispielsweise indem eine lange Kante der Tabletts zu der Transportrichtung einen Winkel von 90° ± 20° aufweist.

Die Reinigungsvorrichtung, insbesondere die Aufnahmevorrichtung, kann insbesondere mindestens einen Tablettstapler aufweisen. Dieser Tablettstapler kann beispielsweise mobil ausgestaltet sein, beispielsweise als mobiler Tablettstapelwagen. Insbesondere kann der Tablettstapler eine federgelagerte Plattform für die Beladung aufweisen. Die Reinigungsvorrichtung kann insbesondere mindestens eine erste Führungsschiene und mindestens eine zweite Führungsschiene aufweisen, wobei die erste und zweite Führungsschiene eingerichtet sind, um ein Tablett während des Ausschiebens von dem Transportband für eine erste Strecke aufrecht zu halten und anschließend zu kippen, so dass das Tablett auf einen Tablettstapel kippt. Die mindestens eine erste Führungsschiene und die mindestens eine zweite Führungsschiene können insbesondere ganz oder teilweise getrennt von der Aufnahmevorrichtung ausgebildet sein. Alternativ oder zusätzlich können diese jedoch auch ganz oder teilweise in die Aufnahmevorrichtung, beispielsweise in den Tablettstapler, integriert sein.

Wie oben ausgeführt, kann die Reinigungsvorrichtung allgemein weiterhin insbesondere mindestens eine Steuerung aufweisen. Der Begriff "Steuerung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine einteilige oder mehrteilige Vorrichtung der Reinigungsvorrichtung beziehen, welche eingerichtet ist, um einen Betrieb der Reinigungsvorrichtung vollständig oder teilweise zu steuern und/oder zu regeln. Insbesondere kann die Steuerung eingerichtet sein, um einen oder mehrere Betriebsparameter des Reinigungssystems zu verändern, insbesondere zu steuern und/oder zu regeln, beispielsweise mindestens eine Temperatur, mindestens einen Druck, mindestens eine Heizleistung, mindestens eine Transportgeschwindigkeit oder auch eine Kombination zweier oder mehrerer der genannten Betriebsparameter. Die Steuerung kann insbesondere mindestens eine Datenverarbeitungsvorrichtung umfassen, beispielsweise mindestens einen Prozessor. Die Steuerung kann insbesondere programmtechnisch eingerichtet sein, beispielsweise um mindestens ein Reinigungsprogramm der Reinigungsvorrichtung zu steuern sowie optional um das vorgeschlagene Verfahren in einer oder mehreren der nachfolgend genannten Ausgestaltungen zu steuern oder durchzuführen. Die Einrichtung der Steuerung kann vollständig oder teilweise durch Hardware realisiert werden oder/auch, alternativ oder zusätzlich, vollständig oder teilweise durch Software. Weiterhin kann die Steuerung mindestens einen flüchtigen und/oder nicht flüchtigen Datenspeicher umfassen. Weiterhin kann die Steuerung mindestens eine Schnittstelle umfassen, beispielsweise eine Mensch-Maschine-Schnittstelle zur Eingabe von Befehlen und/oder zur Ausgabe von Informationen, und/oder eine drahtlose oder drahtgebundene Schnittstelle zum unidirektionalen oder bidirektionalen Austausch von Daten und/oder Befehlen zwischen der Reinigungsvorrichtung und mindestens einer weiteren Vorrichtung. Die Steuerung kann insbesondere mindestens einen Computer und/oder mindestens einen Prozessor umfassen. Die Steuerung kann insbesondere eine zentrale oder dezentrale Maschinensteuerung der Reinigungsvorrichtung sein. Die Steuerung kann insbesondere programmtechnisch eingerichtet sein, um einen Betrieb der Transportvorrichtung und/oder des Schiebers zu steuern. Die Steuerung kann weiterhin auch mit dem mindestens einem Sensor verbunden sein und beispielsweise ein oder mehrere Sensorsignale programmtechnisch verarbeiten. Weiterhin kann die Steuerung, wie oben ausgeführt, auch ganz oder teilweise identisch mit anderen Elementen sein und/oder ganz oder teilweise in andere Elemente integriert sein. So kann beispielsweise der mindestens eine Sensor ganz oder teilweise auch in die Steuerung integriert sein, beispielsweise indem eine Bilderkennung des Sensors in die Steuerung integriert ist.

Die Steuerung kann, wie oben ausgeführt, insbesondere programmtechnisch eingerichtet sein, um einen Betrieb der Reinigungsvorrichtung zu steuern. Die Steuerung kann insbesondere eingerichtet sein, um bei Erkennung von Reinigungsgut der mindestens einen vorgegebenen Art automatisch den Schieber anzusteuern und dieses Reinigungsgut automatisch quer zur Transportrichtung von der Transportvorrichtung zu schieben, beispielsweise auf die Aufnahmevorrichtung.

Die Steuerung kann insbesondere eingerichtet sein, um die vorgegebene Art des Reinigungsguts anhand von Daten des Sensors zu erkennen und entsprechend den Schieber anzusteuern. So kann die Steuerung beispielsweise, wie oben ausgeführt, mindestens eine Bilderkennung aufweisen, welche erkennt, ob Reinigungsgut der mindestens einen vorgegebenen Art vorliegt, beispielsweise in einem Erkennungsbereich des Sensors. Ist dies der Fall, so kann beispielsweise die Steuerung den Schieber derart ansteuern, dass dieses erkannte Reinigungsgut von der Transportvorrichtung auf die Stapelvorrichtung geschoben wird.

Wie oben ausgeführt, kann der Sensor auf verschiedene Sensorprinzipien zurückgreifen. Der Sensor kann insbesondere mindestens einen Sensor umfassen, ausgewählt aus der Gruppe bestehend aus: einer Kamera; einer Lichtschranke; einem Taster; einem Schalter, insbesondere einem elektromechanischen Schalter; einem mechanisch-pneumatischen Schalter; einem Kipphebel. Es können auch andere Sensoren umfasst sein, beispielsweise ein oder mehrere Näherungssensoren oder ähnliche Vorrichtungen.

Wie oben ausgeführt, wird mittels des Schiebers das Reinigungsgut der mindestens einen vorgegebenen Art quer zur Transportrichtung von der Transportvorrichtung geschoben, beispielsweise auf die Aufnahmevorrichtung. Das verbleibende Reinigungsgut kann anderweitig behandelt werden. Hierfür können beispielsweise ein oder mehrere weitere Schieber vorgesehen sein. Alternativ oder zusätzlich können ein oder mehrere Greifvorrichtungen vorgesehen sein, um das Reinigungsgut von der Transportvorrichtung zu entnehmen. Wiederum alternativ oder zusätzlich können an einem Ende des Auslaufbereichs eine oder mehrere Transfervorrichtungen vorgesehen sein, beispielsweise an einem Ende des Auslaufbereichs, welches am weitesten entfernt ist von der Reinigungskammer. Die mindestens eine Transfervorrichtung kann beispielsweise eingerichtet sein, um anderes Reinigungsgut als das Reinigungsgut der vorgegebenen Art automatisch von der Transportvorrichtung zu entfernen. Beispielsweise kann die Transfervorrichtung mindestens eine Vorrichtung aufweisen, ausgewählt aus der Gruppe bestehend aus einem Greifer, einem Sauger, einer Rutsche, einem Transportband, einer Transportkette, einem Plattenförderband, einer Riemenfördereinrichtung.

Weitere mögliche Ausgestaltungen betreffen die Art der Reinigungsvorrichtung und deren mögliche Verwendung. So kann die Reinigungsvorrichtung insbesondere mindestens eine Spülmaschine umfassen. Die Spülmaschine kann insbesondere ausgewählt sein aus der Gruppe bestehend aus: einer Korbtransportmaschine, einer Bandtransportmaschine, einer Haubenspülmaschine, einer Durchschubspülmaschine.

Wie oben ausgeführt, kann die Reinigungskammer insbesondere zumindest teilweise als Reinigungstunnel ausgestaltet sein. Insbesondere kann die Reinigungsvorrichtung in dem Reinigungstunnel mindestens zwei Reinigungszonen aufweisen. Die Transportvorrichtung kann insbesondere eingerichtet sein, um das Reinigungsgut sequenziell durch die Reinigungszonen zu transportieren. Die Reinigungszonen können insbesondere mindestens zwei Zonen umfassen, ausgewählt aus der Gruppe bestehend aus: einer Vorabräumzone, einer Waschzone, einer Pumpenklarspülzone, einer Frischwasserklarspülzone; einer Trocknungszone.

In einem weiteren Aspekt wird ein Verfahren zur Reinigung von Reinigungsgut vorgeschlagen. Das Verfahren umfasst die nachfolgend näher genannten Schritte. Diese Schritte können in der genannten Reihenfolge durchgeführt werden. Auch eine andere Reihenfolge ist jedoch grundsätzlich möglich. Weiterhin können zwei oder mehr der genannten Verfahrensschritte zeitlich überlappend oder gleichzeitig durchgeführt werden. Weiterhin können einer oder mehrere der genannten Verfahrensschritte einfach oder auch wiederholt durchgeführt werden. Das Verfahren kann über die genannten Schritte hinaus weitere Verfahrensschritte umfassen, welche nicht genannt sind.

Das Verfahren umfasst die folgenden Schritte:
I. Bereitstellen einer Reinigungsvorrichtung nach einem der vorhergehenden Ansprüche;
II. Aufnahme des Reinigungsguts auf der Transportvorrichtung;
III. Transport des Reinigungsguts in der Transportrichtung durch die Reinigungskammer;
IV. Beaufschlagung des Reinigungsguts in der Reinigungskammer mittels der Beaufschlagungsvorrichtung mit mindestens einer Reinigungsflüssigkeit;
V. Erkennen mindestens einer vorgegebenen Art des Reinigungsguts mit dem mindestens einen Sensor; und
VI. Ausschieben des Reinigungsguts der vorgegebenen Art quer zur Transportrichtung von der Transportvorrichtung mittels des Schiebers.

Das Verfahren umfasst die Verwendung der vorgeschlagenen Reinigungsvorrichtung in einer oder mehreren der dargestellten Ausgestaltungen. Dementsprechend kann für mögliche Definitionen und Optionen auf die Beschreibung der Reinigungsvorrichtung verwiesen werden.

Allgemein weisen die beschriebene Reinigungsvorrichtung und das vorgeschlagene Verfahren gegenüber bekannten Vorrichtungen und Verfahren der genannten Art zahlreiche Vorteile auf. Insbesondere werden die oben beschriebenen technischen Herausforderungen bekannter Systeme und Verfahren adressiert. Wie ausgeführt, können durch das automatische Ausschieben einer oder mehrerer bestimmter Arten von Reinigungsgut quer zur Transportrichtung automatisch bestimmte Stücke dieses Reinigungsguts nach der Reinigung gesammelt werden und beispielsweise gestapelt werden. Diese Möglichkeit ist insbesondere für die Behandlung von Tabletts vorteilhaft, da Tabletts einerseits platzsparend aufrecht durch die Reinigungskammer transportiert und dort dadurch effizient gereinigt werden können und andererseits nach der Reinigung automatisch abgestapelt werden können. Die Konstruktion des Schiebers lässt sich auch mit anderen Vorrichtungen kombinieren, welche automatisch gereinigtes Reinigungsgut von der Transportvorrichtung entnehmen, beispielsweise aus dem Auslaufbereich. So kann beispielsweise eine Entnahme mittels eines oder mehrerer Greifer oder Sauger erfolgen, und/oder es kann eine Entnahme an einem Ende der Transportvorrichtung, beispielsweise an einem Bandende, erfolgen, beispielsweise indem verbleibendes Reinigungsgut wie Besteck automatisch in eine Transportkiste fällt. So können beispielsweise Tabletts durch den beschriebenen Schieber vom Auslaufbereich entfernt werden, Geschirr mittels mindestens eines Greifers und/oder mindestens eines Saugers, und Besteck kann beispielsweise automatisch in Besteckkisten fallen oder beispielsweise auch magnetisch entnommen werden. Auch andere Möglichkeiten sind denkbar. Weiterhin sind auch semi-automatische Entnahmevorrichtungen denkbar, bei denen der mindestens eine beschriebene Schieber kombiniert wird mit menschlicher Arbeitskraft, wobei in diesem Fall beispielsweise eine verringerte Personalstärke möglich ist. Insgesamt lässt sich durch die Automatisierung oder Semi-Automatisierung allgemein beispielsweise auch eine höhere Flexibilität hinsichtlich der Gestaltung der Reinigungsvorrichtung sowie auch hinsichtlich der Planung des Bedienpersonals erzielen.

### Kurze Beschreibung der Figuren

Weitere Einzelheiten und Merkmale ergeben sich aus der nachfolgenden Beschreibung von Ausführungsbeispielen, insbesondere in Verbindung mit den Unteransprüchen. Hierbei können die jeweiligen Merkmale für sich alleine oder zu mehreren in Kombination miteinander verwirklicht sein. Die Erfindung ist nicht auf die Ausführungsbeispiele beschränkt. Die Ausführungsbeispiele sind in den Figuren schematisch dargestellt. Gleiche Bezugsziffern in den einzelnen Figuren bezeichnen dabei gleiche oder funktionsgleiche bzw. hinsichtlich ihrer Funktionen einander entsprechende Elemente.

Im Einzelnen zeigen:
- Figur 1: ein Ausführungsbeispiel einer Reinigungsvorrichtung in einer Schnittdarstellung; und
- Figur 2: eine perspektivische Teildarstellung eines Auslaufbereichs der Reinigungsvorrichtung nach Figur 1.

### Beschreibung der Ausführungsbeispiele

In Figur 1 ist ein Ausführungsbeispiel einer Reinigungsvorrichtung 110 in einer Schnittdarstellung von der Seite gezeigt. In diesem Ausführungsbeispiel handelt es sich bei der Reinigungsvorrichtung 110 um eine Durchlaufgeschirrspülmaschine 112. Für mögliche Ausgestaltungen derartiger Durchlaufgeschirrspülmaschinen, die erfindungsgemäß abgewandelt und/oder ergänzt werden können, kann beispielsweise auf DE 10 2004 046 758 A1, DE 10 2007 053 381 B3 oder DE 10 2009 035 668 A1 verwiesen werden. Auch andere Ausgestaltungen sind jedoch grundsätzlich möglich.

Die Reinigungsvorrichtung 110 weist in dem dargestellten Ausführungsbeispiel exemplarisch eine Reinigungskammer 114 in Form eines Reinigungstunnels 116 auf. Der Reinigungstunnel 116 kann insbesondere durch Trennvorhänge 118 in mehrere Zonen 120, auch als Reinigungszonen bezeichnet, unterteilt sein, wobei in dem dargestellten Ausführungsbeispiel exemplarisch eine Vorabräumzone 122, eine Spülzone 124, eine Klarspülzone 126 und eine Trocknungszone 128 vorgesehen sind. Die Klarspülzone 126 kann beispielsweise nochmals unterteilt sein in eine Pumpenklarspülzone und eine Frischwasserklarspülzone. Auch eine andere Ausgestaltung der Zonen 120 ist möglich.

In dem dargestellten Ausführungsbeispiel wird Reinigungsgut 130, beispielsweise in Form von Geschirr 132 und Tabletts 134, mittels mindestens einer Transportvorrichtung 136 in einer Transportrichtung 138 durch den Reinigungstunnel 116 befördert. Zu diesem Zweck kann die Reinigungsvorrichtung 110 beispielsweise als Bandtransportmaschine oder als Korbtransportmaschine ausgestaltet sein. Beispielsweise kann mindestens ein Einlaufbereich 140 vorgesehen sein, an welchem das Reinigungsgut 130 auf die Transportvorrichtung 136 aufgegeben wird, und mindestens ein Auslaufbereich 142, an welchem das gereinigte Reinigungsgut 130 entnommen werden kann. Die Transportvorrichtung 136 kann dementsprechend beispielsweise mindestens ein Band und/oder mindestens eine Gliederkette umfassen. Auch andere Ausgestaltungen sind möglich. Die Transportvorrichtung 136 kann beispielsweise mindestens einen Antrieb 144 umfassen, welcher beispielsweise durch eine Steuerung 146 angesteuert werden kann.

In den Zonen 122, 124 und 126 kann das Reinigungsgut 130 mittels mindestens einer Beaufschlagungsvorrichtung 148 mit mindestens einer Reinigungsflüssigkeit 150 beaufschlagt werden. Beispielsweise kann zu diesem Zweck in der Vorabräumzone 122 ein Vorabräumzonen-Düsensystem 152 vorgesehen sein, welches, beispielsweise über eine in Figur 1 nicht dargestellte Pumpe und ein nicht dargestelltes Leitungssystem aus einem Vorabräumtank 154 mit Reinigungsflüssigkeit 150 gespeist werden kann. In der Spülzone 124 kann beispielsweise ein Spülzonen-Düsensystem 156 vorgesehen sein, welches, beispielsweise über eine ebenfalls nicht dargestellte Pumpe und ein ebenfalls nicht dargestelltes Leitungssystem, aus einem Spültank 158 mit Reinigungsflüssigkeit 150 gespeist werden kann. In der Klarspülzone 126, welche einteilig oder auch mehrteilig ausgestaltet sein kann, kann beispielsweise mindestens ein Nachspüldüsensystem 160 vorgesehen sein, welches mit erwärmtem Frischwasser und/oder mit Nachspülfluid aus einem Nachspültank 162 gespeist werden kann.

Nach Durchlaufen der Zonen 122, 124 und 126 kann das Reinigungsgut 130 dann in die Trocknungszone 128 eintreten, in welcher das Reinigungsgut 130 beispielsweise über ein Gebläse 164 mit Warmluft beaufschlagt werden kann, um die Trocknung des Reinigungsguts 130 zu beschleunigen.

Der Auslaufbereich 142 ist der Reinigungskammer 114 in Transportrichtung 138 nachgelagert, so dass das gereinigte Reinigungsgut 130 im Auslaufbereich 142 von der Transportvorrichtung 136 entnommen werden kann. Beispielsweise kann das gereinigte Reinigungsgut 130 nach Sorten getrennt werden und kann manuell oder automatisch einer oder mehreren Speichervorrichtungen 166 zugeführt werden.

Um die Entnahme des Reinigungsguts 130 und dessen Sortierung zumindest teilweise zu unterstützen und vorzugsweise zumindest teilweise zu automatisieren, weist die Reinigungsvorrichtung 110 mindestens einen Sensor 168 zur Erkennung mindestens einer vorgegebenen Art des Reinigungsguts 130 auf. Beispielsweise kann diese mindestens eine vorgegebene Art des Reinigungsguts 130 Tabletts 134 umfassen, so dass gezielt in dem, den Auslauf 142 erreichenden, Reinigungsgut nach Tabletts 134 gesucht wird. Beispielsweise können Tabletts 134, wie in Figur 1 symbolisch gezeigt, aufrecht durch die Reinigungskammer 114 transportiert werden. Auch eine andere Ausgestaltung ist jedoch grundsätzlich möglich. Der Sensor 168 kann beispielsweise eine Kamera umfassen. Weiterhin kann auch beispielsweise ein Bilderkennungssystem vorhanden sein. Der Sensor 168 kann mit der Steuerung 146 gekoppelt sein und/oder auch ganz oder teilweise in die Steuerung 146 integriert sein, oder die Steuerung 146 kann ganz oder teilweise in den Sensor 168 integriert sein. Verschiedene Ausgestaltungen sind möglich.

Weiterhin weißt die Reinigungsvorrichtung 110 mindestens einen Schieber 170 auf, welcher in Figur 1 lediglich symbolisch angedeutet ist und dessen Funktion nachfolgend anhand der Figur 2 weiter erläutert wird. Der Schieber 170 ist beispielsweise in einer Richtung senkrecht zur Zeichenebene in Figur 1 beweglich und ist eingerichtet, um das Reinigungsgut 130 der vorgegebenen Art automatisch quer zur Transportrichtung 138 von der Transportvorrichtung 136 zu schieben.

Ein Beispiel der Funktion des Schiebers 170 sowie möglicher Ausgestaltungen einer Entnahme des Reinigungsguts 130 aus dem Auslaufbereich 142 ist in Figur 2 in einer perspektivischen Teildarstellung dargestellt. Gezeigt ist hier der Auslaufbereich 142 der Reinigungsvorrichtung 110, welcher der Reinigungskammer 114 in Transportrichtung nachgelagert ist. Hier ist erkennbar, dass die Transportvorrichtung 136 beispielsweise eine Mehrzahl von Fingern 172, auch als Transportfinger bezeichnet, aufweisen kann, in welcher das Reinigungsgut 130 eingesteckt werden kann. So können beispielsweise Teller aufrecht transportiert werden, und auch Tabletts 134 können beispielsweise aufrecht durch die Reinigungskammer 114 transportiert werden.

Exemplarisch wird in diesem Ausführungsbeispiel auf eine Ausgestaltung Bezug genommen, bei welcher der Sensor 168 eingerichtet ist, um automatisch Tabletts 134 als bestimmte Art von Reinigungsgut 130 zu erkennen. Erkennt der Sensor 168 beispielsweise ein Tablett 134, so kann automatisch der Schieber 170 betätigt werden, beispielsweise durch die Steuerung 146. Beispielsweise kann der Schieber 170 einen Kopf 174, eine Schubstange 176 und einen Antrieb 178 zum linearen Vortrieb der Schubstange 176 und somit des mit der Schubstange 176 verbundenen Kopfs 174 in einer Schubrichtung 180 quer zur Transportrichtung 138 aufweisen. Beispielsweise kann der Schieber 170 in einer Höhe angeordnet sein, dass ausschließlich Tabletts 134 ausgeschoben werden, wohingegen niedrigeres Reinigungsgut 130 wie beispielsweise Geschirr 132 nicht mit ausgeschoben wird.

Die Reinigungsvorrichtung 110 kann weiterhin mindestens eine Aufnahmevorrichtung 182 zur Aufnahme der vorgegebenen Art des Reinigungsguts 130 aufweisen. Diese Aufnahmevorrichtung 182 kann, wie in Figur 2 dargestellt, beispielsweise neben der Transportvorrichtung 136 im Auslaufbereich 142 angeordnet sein. Insbesondere kann die Aufhahmevorrichtung 142, wie in Figur 2 gezeigt, einen Tablettstapler 184, insbesondere einen Tablettstapelwagen 186, enthalten. Der Tablettstapler 184 kann insbesondere, wie in Figur 2 gezeigt, mindestens eine federgelagerte Auflagefläche 188 aufweisen, auf welcher das Reinigungsgut 130 der vorgegebenen Art gestapelt werden kann. Durch die gefederte Lagerung der Auflagefläche 188 kann sich, unabhängig von der gestapelten Anzahl der Tabletts, immer die gleiche Höhe für die Übergabe der Reinigungsgüter auf den Tablettstapler ergeben.

Die Aufnahmevorrichtung 182 kann optional derart ausgestaltet sein, dass während des Ausschiebens der vorgegebenen Art von Reinigungsgut 130 von der Transportvorrichtung 136 durch den Schieber 170 die Orientierung des Reinigungsguts 130 geändert wird. So kann die Aufnahmevorrichtung 182 beispielsweise mindestens eine erste Führungsschiene 190 und mindestens eine zweite Führungsschiene 192 aufweisen, zwischen denen das Reinigungsgut 130 der vorgegebenen Art geführt werden kann. Beispielsweise kann die erste Führungsschiene 190 eine Rückseite der Tabletts 134 stützen, und die zweite Führungsschiene 192 kann eine vordere untere Kante der Tabletts 134 stützen. Die zweite Führungsschiene 192 kann beispielsweise, wie in Figur 2 gezeigt, als Winkel ausgestaltet sein. Die erste Führungsschiene 190 kann beispielsweise eine Biegung 194 aufweisen, an welcher, während das Tablett 134 in der Schubrichtung 180 auf die Aufnahmevorrichtung 182 geschoben wird, sich die rückseitige Unterstützung des Tabletts 134 durch die erste Führungsschiene 190 ändert, so dass das Tablett 134 kippen kann und entweder unmittelbar auf die Auflagefläche 188 oder auf einen bereits auf der Auflagefläche 188 befindlichen Tablettstapel kippen kann. Dieser Kippvorgang kann optional dadurch unterstützt werden, dass beispielsweise die zweite Führungsschiene 192 beweglich ausgestaltet ist. So kann die zweite Führungsschiene 192 beispielsweise ein Scharnier 196 aufweisen, entlang dessen die zweite Führungsschiene 192 in einer Kipprichtung 198 schwenkbar ist, um ein Kippen des Tabletts 134 zu unterstützen. So können allgemein die erste Führungsschiene 190 und die zweite Führungsschiene 192 eingerichtet sein, um ein Tablett 134 während des Ausschiebens von der Transportvorrichtung 136 für eine erste Strecke 200 aufrecht zu halten und anschließend zu kippen, so dass das Tablett 134 auf einen Tablettstapel kippt. Die erste Strecke 200 kann sich beispielsweise von einem äußersten Ende der ersten Führungsschiene 190 hin zu der Biegung 194 erstrecken. Anstelle von Tabletts 134 können auch andere Arten von Reinigungsgut 130 vorgegeben sein und ähnlich zu den in Figur 2 dargestellten Tabletts 134 aus geschoben werden.

Die vorgegebene Art des durch den Schieber 170 von der Transportvorrichtung 136 zu schiebenden Reinigungsguts 130 kann beispielsweise in der Steuerung 146 hinterlegt sein. Beispielsweise kann die Art des Reinigungsguts durch einen Benutzer vorgegeben werden und kann auch veränderlich sein. Alternativ kann die Art des Reinigungsguts auch fest vorgegeben sein, beispielsweise indem lediglich Tabletts 134 durch den Schieber 170 von der Transportvorrichtung 136 geschoben werden. Anstelle eines einzelnen Schiebers 170 können auch mehrere Schieber 170 vorgesehen sein.

Nach dem Ausschieben des Reinigungsguts 130 der vorgegebenen Art quer zur Transportrichtung 138 kann beispielsweise anderes Reinigungsgut 130 auf der Transportvorrichtung 136 verbleiben, wie exemplarisch in Figur 2 dargestellt. Dieses kann beispielsweise von der Transportvorrichtung 136 auf eine Ablagevorrichtung 202 geschoben und/oder Transportvorrichtungen 204 geschoben werden oder manuell von der Transportvorrichtung 136 entnommen werden. Alternativ oder zusätzlich kann auch mindestens eine Transfervorrichtung 206 vorgesehen sein, wie in Figur 2 angedeutet. Diese kann beispielsweise über mindestens eine Positionierungsvorrichtung 208 verfügen, um beispielsweise mindestens einen Greifer und/oder mindestens einen Sauger 210 zu positionieren. So können beispielsweise andere Arten von Reinigungsgut 130 als die mindestens eine vorgegebene Art ganz oder teilweise mit der Transfervorrichtung 206 automatisch oder zumindest semi-automatisch von der Transportvorrichtung 136 und/oder von der Ablagevorrichtung 202 entfernt werden.

### Bezugszeichenliste

- 110: Reinigungsvorrichtung
- 112: Durchlaufgeschirrspülmaschine
- 114: Reinigungskammer
- 116: Reinigungstunnel
- 118: Trennvorhang
- 120: Zone
- 122: Vorabräumzone
- 124: Spülzone
- 126: Klarspülzone
- 128: Trocknungszone
- 130: Reinigungsgut
- 132: Geschirr
- 134: Tablett
- 136: Transportvorrichtung
- 138: Transportrichtung
- 140: Einlaufbereich
- 142: Auslaufbereich
- 144: Antrieb
- 146: Steuerung
- 148: Beaufschlagungsvorrichtung
- 150: Reinigungsflüssigkeit
- 152: Vorabräumzonen-Düsensystem 152
- 154: Vorabräumtank
- 156: Spülzonen-Düsensystem
- 158: Spültank
- 160: Nachspüldüsensystem
- 162: Nachspültank
- 164: Gebläse
- 166: Speichervorrichtung
- 168: Sensor
- 170: Schieber
- 172: Finger
- 174: Kopf
- 176: Schubstange
- 178: Antrieb
- 180: Schubrichtung
- 182: Aufnahmevorrichtung
- 184: Tablettstapler
- 186: Tablettstapelwagen
- 188: Auflagefläche
- 190: Erste Führungsschiene
- 192: Zweite Führungsschienen
- 194: Biegung
- 196: Scharnier
- 198: Kipprichtung
- 200: Erste Strecke
- 202: Ablagevorrichtung
- 204: Transportvorrichtung
- 206: Transfervorrichtung
- 208: Positionierungsvorrichtung
- 210: Sauger

## Patentansprüche

1. Reinigungsvorrichtung (110) zur Reinigung von Reinigungsgut (130), umfassend mindestens eine Reinigungskammer (114) mit mindestens einer Beaufschlagungsvorrichtung (148) zur Beaufschlagung des Reinigungsguts (130) in der Reinigungskammer (114) mit mindestens einer Reinigungsflüssigkeit (150), weiterhin umfassend mindestens eine Transportvorrichtung (136) zum Transport des Reinigungsguts (130) durch die Reinigungskammer (114) in einer Transportrichtung (138), wobei die Reinigungsvorrichtung (110) mindestens einen der Reinigungskammer (114) in der Transportrichtung (138) nachgelagerten Auslaufbereich (142) zur Entnahme des Reinigungsguts (130) von der Transportvorrichtung (136) aufweist und wobei die Reinigungsvorrichtung (110) weiterhin mindestens einen Sensor (168) zur Erkennung mindestens einer vorgegebenen Art des Reinigungsguts (130) aufweist, **dadurch gekennzeichnet, dass** die Reinigungsvorrichtung (110) weiterhin mindestens einen Schieber (170) aufweist und eingerichtet ist, um das Reinigungsgut (130) der vorgegebenen Art automatisch quer zur Transportrichtung (138) von der Transportvorrichtung (136) zu schieben.

2. Reinigungsvorrichtung (110) nach dem vorhergehenden Anspruch, weiterhin umfassend mindestens eine quer zur Transportrichtung (138) neben der Transportvorrichtung (136) angeordnete Aufnahmevorrichtung (182), wobei die Reinigungsvorrichtung (110) eingerichtet ist, um mittels des Schiebers (170) das Reinigungsgut (130) der vorgegebenen Art auf die Aufnahmevorrichtung (182) zu schieben.

3. Reinigungsvorrichtung (110) nach dem vorhergehenden Anspruch, wobei das Reinigungsgut (130) der vorgegebenen Art in der Aufnahmevorrichtung (182) stapelbar ist.

4. Reinigungsvorrichtung (110) nach einem der beiden vorhergehenden Ansprüche, wobei die Reinigungsvorrichtung (110) weiterhin mindestens eine Führung (190, 192) aufweist, wobei die Führung (190, 192) eingerichtet ist, um das Reinigungsgut (130) der vorgegebenen Art in einer vorgegebenen Orientierung der Aufnahmevorrichtung (182) zuzuführen.

5. Reinigungsvorrichtung (110) nach dem vorhergehenden Anspruch, wobei die Führung (190, 192) eingerichtet ist, um das Reinigungsgut (130) der vorgegebenen Art von einer ersten Orientierung auf der Transportvorrichtung (136) in eine zweite Orientierung in der Aufnahmevorrichtung (182) zu drehen.

6. Reinigungsvorrichtung (110) nach einem der vorhergehenden Ansprüche, wobei die Transportvorrichtung (136) mindestens eine Vorrichtung aufweist, ausgewählt aus der Gruppe bestehend aus: einem Transportband; einer Transportkette; einer RollenTransportvorrichtung; einem Klinkenantrieb.

7. Reinigungsvorrichtung (110) nach einem der vorhergehenden Ansprüche, wobei das Reinigungsgut (130) der vorgegebenen Art Tabletts (134) umfasst.

8. Reinigungsvorrichtung (110) nach dem vorhergehenden Anspruch, wobei die Transportvorrichtung (136) eingerichtet ist, um die Tabletts (134) in einer nicht-parallelen Orientierung zu einer Ebene der Transportvorrichtung (136) aufzunehmen.

9. Reinigungsvorrichtung (110) nach dem vorhergehenden Anspruch, wobei die Transportvorrichtung (136) ein Transportband und/oder eine Gliederkette aufweist, wobei die Transportvorrichtung (136) eine Mehrzahl von Aufnahmefingern (172) aufweist, wobei die Tabletts (134) in einem Winkel von 60° bis 120° zu einer Ebene des Transportbands und/oder der Gliederkette in die Aufnahmefinger (172) einsteckbar sind, wobei die Tabletts quer zur Transportrichtung (138) in die Aufnahmefinger (172) einsteckbar sind.

10. Reinigungsvorrichtung (110) nach einem der drei vorhergehenden Ansprüche, wobei die Reinigungsvorrichtung (110) mindestens einen Tablettstapler (184) aufweist, wobei der die Reinigungsvorrichtung (110) mindestens eine erste Führungsschiene (190) und mindestens eine zweite Führungsschiene (192) aufweist, wobei die erste und zweite Führungsschiene (190, 192) eingerichtet sind, um ein Tablett (134) während des Ausschiebens von der Transportvorrichtung (136) für eine erste Strecke (200) aufrecht zu halten und anschließend zu kippen, so dass das Tablett (134) auf einen Tablettstapel kippt.

11. Reinigungsvorrichtung (110) nach einem der vorhergehenden Ansprüche, weiterhin umfassend mindestens eine Steuerung (146), wobei die Steuerung (146) eingerichtet ist, um die vorgegebene Art des Reinigungsguts (130) anhand von Daten des Sensors (168) zu erkennen und entsprechend den Schieber (170) anzusteuern.

12. Reinigungsvorrichtung (110) nach einem der vorhergehenden Ansprüche, wobei der Sensor (168) mindestens einen Sensor (168) umfasst, ausgewählt aus der Gruppe bestehend aus: einer Kamera; einer Lichtschranke; einem Taster; einem Schalter; einem elektromechanischen Schalter; einem mechanisch-pneumatischen Schalter; einem Kipphebel.

13. Reinigungsvorrichtung (110) nach einem der vorhergehenden Ansprüche, weiterhin umfassend mindestens eine an einem Ende des Auslaufbereichs (142) angeordnete Transfervorrichtung (206), wobei die Transfervorrichtung (206) eingerichtet ist, um anderes Reinigungsgut (130) als das Reinigungsgut (130) der vorgegebenen Art automatisch von der Transportvorrichtung (136) zu entfernen.

14. Reinigungsvorrichtung (110) nach einem der vorhergehenden Ansprüche, wobei die Reinigungsvorrichtung (110) mindestens eine Spülmaschine umfasst.

15. Verfahren zur Reinigung von Reinigungsgut (130), umfassend folgende Verfahrensschritte:
I. Bereitstellen einer Reinigungsvorrichtung (110) nach einem der vorhergehenden Ansprüche;
II. Aufnahme des Reinigungsguts (130) auf der Transportvorrichtung (136);
III. Transport des Reinigungsguts (130) in der Transportrichtung (138) durch die Reinigungskammer (114);
IV. Beaufschlagung des Reinigungsguts (130) in der Reinigungskammer (114) mittels der Beaufschlagungsvorrichtung (148) mit mindestens einer Reinigungsflüssigkeit (150); und
V. Erkennen mindestens einer vorgegebenen Art des Reinigungsguts (130) mit dem mindestens einen Sensor (168); **gekennzeichnet durch**
VI. Ausschieben des Reinigungsguts (130) der vorgegebenen Art quer zur Transportrichtung (138) von der Transportvorrichtung (136) mittels des Schiebers (170).

## Claims

1. Cleaning device (110) for cleaning washware (130), comprising at least one cleaning chamber (114) with at least one application device (148) for applying at least one cleaning liquid (150) to the washware (130) in the cleaning chamber (114), furthermore comprising at least one transportation device (136) for transporting the washware (130) through the cleaning chamber (114) in a transportation direction (138), wherein the cleaning device (110) has at least one outlet region (142), which is arranged downstream of the cleaning chamber (114) in the transportation direction (138), for removing the washware (130) from the transportation device (136), and wherein the cleaning device (110) furthermore has at least one sensor (168) for identifying at least one prespecified type of washware (130), **characterized in that** the cleaning device (110) furthermore has at least one slide (170) and is designed to automatically push the washware (130) of the prespecified type from the transportation device (136) transversely to the transportation direction (138) .

2. Cleaning device (110) according to the preceding claim, furthermore comprising at least one receiving device (182) which is arranged next to the transportation device (136) transversely to the transportation direction (138), wherein the cleaning device (110) is designed to push the washware (130) of the prespecified type onto the receiving device (182) by means of the slide (170).

3. Cleaning device (110) according to the preceding claim, wherein the washware (130) of the prespecified type can be stacked in the receiving device (182).

4. Cleaning device (110) according to one of the two preceding claims, wherein the cleaning device (110) furthermore has at least one guide (190, 192), wherein the guide (190, 192) is designed to feed the washware (130) of the prespecified type to the receiving device (182) with a prespecified orientation.

5. Cleaning device (110) according to the preceding claim, wherein the guide (190, 192) is designed to turn the washware (130) of the prespecified type from a first orientation on the transportation device (136) to a second orientation in the receiving device (182) .

6. Cleaning device (110) according to one of the preceding claims, wherein the transportation device (136) has at least one device selected from the group consisting of: a conveyor belt; a transportation chain; a roller transportation device; a pawl drive.

7. Cleaning device (110) according to one of the preceding claims, wherein the washware (130) of the prespecified type comprises trays (134).

8. Cleaning device (110) according to the preceding claim, wherein the transportation device (136) is designed to receive the trays (134) with a non-parallel orientation in relation to a plane of the transportation device (136).

9. Cleaning device (110) according to the preceding claim, wherein the transportation device (136) has a conveyor belt and/or a link chain, wherein the transportation device (136) has a plurality of receiving fingers (172), wherein the trays (134) can be inserted into the receiving fingers (172) at an angle of from 60° to 120° in relation to a plane of the conveyor belt and/or the link chain, wherein the trays can be inserted into the receiving fingers (172) transversely to the transportation direction (138) .

10. Cleaning device (110) according to one of the three preceding claims, wherein the cleaning device (110) has at least one tray stacker (184), wherein the cleaning device (110) has at least one first guide rail (190) and at least one second guide rail (192), wherein the first and the second guide rail (190, 192) are designed to hold a tray (134) upright for a first section (200) as it is pushed out from the transportation device (136) and then to tip it, so that the tray (134) tips onto a stack of trays.

11. Cleaning device (110) according to one of the preceding claims, furthermore comprising at least one controller (146), wherein the controller (146) is designed to identify the prespecified type of washware (130) on the basis of data from the sensor (168) and to actuate the slide (170) in a corresponding manner.

12. Cleaning device (110) according to one of the preceding claims, wherein the sensor (168) comprises at least one sensor (168) selected from the group consisting of: a camera; a light barrier; a button; a switch; an electromechanical switch; a mechanical-pneumatic switch; a tilting lever.

13. Cleaning device (110) according to one of the preceding claims, furthermore comprising at least one transfer device (206) which is arranged at one end of the outlet region (142), wherein the transfer device (206) is designed to automatically remove washware (130) other than the washware (130) of the prespecified type from the transportation device (136) .

14. Cleaning device (110) according to one of the preceding claims, wherein the cleaning device (110) comprises at least one dishwasher.

15. Method for cleaning washware (130), comprising the following method steps:
I. providing a cleaning device (110) according to one of the preceding claims;
II. receiving the washware (130) on the transportation device (136);
III. transporting the washware (130) through the cleaning chamber (114) in the transportation direction (138);
IV. applying at least one cleaning liquid (150) to the washware (130) in the cleaning chamber (114) by means of the application device (148); and
V. identifying at least one prespecified type of washware (130) using the at least one sensor (168); **characterized by**
VI. pushing the washware (130) of the prespecified type out of the transportation device (136) transversely to the transportation direction (138) by means of the slide (170).

## Revendications

1. Dispositif de nettoyage (110) pour le nettoyage d'objets à nettoyer (130), comprenant au moins une chambre de nettoyage (114) avec au moins un dispositif de sollicitation (148) pour la sollicitation des objets à nettoyer (130) dans la chambre de nettoyage (114) avec au moins un liquide de nettoyage (150), comprenant en outre au moins un dispositif de transport (136) pour le transport des objets à nettoyer (130) à travers la chambre de nettoyage (114) dans une direction de transport (138), le dispositif de nettoyage (110) présentant au moins une zone de sortie (142) située en aval de la chambre de nettoyage (114) dans la direction de transport (138) pour le soutirage des objets à nettoyer (130) du dispositif de transport (136), et le dispositif de nettoyage (110) présentant en outre au moins un capteur (168) pour l'identification d'au moins un type prédéterminé des objets à nettoyer (130), **caractérisé en ce que** le dispositif de nettoyage (110) présente en outre au moins un poussoir (170) et est adapté pour pousser automatiquement les objets à nettoyer (130) du type prédéterminé à partir du dispositif de transport (136) transversalement à la direction de transport (138).

2. Dispositif de nettoyage (110) selon la revendication précédente, comprenant en outre au moins un dispositif de réception (182) agencé transversalement à la direction de transport (138) à côté du dispositif de transport (136), le dispositif de nettoyage (110) étant adapté pour pousser les objets à nettoyer (130) du type prédéterminé sur le dispositif de réception (182) au moyen du poussoir (170) .

3. Dispositif de nettoyage (110) selon la revendication précédente, les objets à nettoyer (130) du type prédéterminé pouvant être empilés dans le dispositif de réception (182).

4. Dispositif de nettoyage (110) selon l'une quelconque des deux revendications précédentes, le dispositif de nettoyage (110) présentant en outre au moins un guide (190, 192), le guide (190, 192) étant adapté pour amener les objets à nettoyer (130) du type prédéterminé dans une orientation prédéterminée du dispositif de réception (182) .

5. Dispositif de nettoyage (110) selon la revendication précédente, le guide (190, 192) étant adapté pour faire tourner les objets à nettoyer (130) du type prédéterminé d'une première orientation sur le dispositif de transport (136) à une deuxième orientation dans le dispositif de réception (182).

6. Dispositif de nettoyage (110) selon l'une quelconque des revendications précédentes, le dispositif de transport (136) présentant au moins un dispositif choisi dans le groupe constitué par : une bande de transport ; une chaîne de transport ; un dispositif de transport à rouleaux ; un entraînement à cliquet.

7. Dispositif de nettoyage (110) selon l'une quelconque des revendications précédentes, les objets à nettoyer (130) du type prédéterminé comprenant des plateaux (134).

8. Dispositif de nettoyage (110) selon la revendication précédente, le dispositif de transport (136) étant adapté pour recevoir les plateaux (134) dans une orientation non parallèle à un plan du dispositif de transport (136).

9. Dispositif de nettoyage (110) selon la revendication précédente, le dispositif de transport (136) présentant une bande de transport et/ou une chaîne à maillons, le dispositif de transport (136) présentant une pluralité de doigts de réception (172), les plateaux (134) pouvant être insérés dans les doigts de réception (172) selon un angle de 60° à 120° par rapport à un plan de la bande de transport et/ou de la chaîne à maillons, les plateaux pouvant être insérés dans les doigts de réception (172) transversalement à la direction de transport (138).

10. Dispositif de nettoyage (110) selon l'une quelconque des trois revendications précédentes, le dispositif de nettoyage (110) présentant au moins un empileur de plateaux (184), le dispositif de nettoyage (110) présentant au moins un premier rail de guidage (190) et au moins un deuxième rail de guidage (192), les premier et deuxième rails de guidage (190, 192) étant adaptés pour maintenir un plateau (134) debout pendant qu'il est poussé du dispositif de transport (136) sur une première distance (200) et pour le basculer ensuite de telle sorte que le plateau (134) bascule sur une pile de plateaux.

11. Dispositif de nettoyage (110) selon l'une quelconque des revendications précédentes, comprenant en outre au moins une commande (146), la commande (146) étant adaptée pour identifier le type prédéterminé des objets à nettoyer (130) à l'aide de données du capteur (168) et pour commander le poussoir (170) en conséquence.

12. Dispositif de nettoyage (110) selon l'une quelconque des revendications précédentes, le capteur (168) comprenant au moins un capteur (168) choisi dans le groupe constitué par : une caméra ; une barrière lumineuse ; un palpeur ; un interrupteur ; un interrupteur électromécanique ; un interrupteur mécanique-pneumatique ; un levier basculant.

13. Dispositif de nettoyage (110) selon l'une quelconque des revendications précédentes, comprenant en outre au moins un dispositif de transfert (206) agencé à une extrémité de la zone de sortie (142), le dispositif de transfert (206) étant adapté pour enlever automatiquement du dispositif de transport (136) des objets à nettoyer (130) autres que les objets à nettoyer (130) du type prédéterminé.

14. Dispositif de nettoyage (110) selon l'une quelconque des revendications précédentes, le dispositif de nettoyage (110) comprenant au moins un lave-vaisselle.

15. Procédé de nettoyage d'objets à nettoyer (130), comprenant les étapes de procédé suivantes :
I. la fourniture d'un dispositif de nettoyage (110) selon l'une quelconque des revendications précédentes ;
II. la réception des objets à nettoyer (130) sur le dispositif de transport (136) ;
III. le transport des objets à nettoyer (130) dans la direction de transport (138) à travers la chambre de nettoyage (114) ;
IV. la sollicitation des objets à nettoyer (130) dans la chambre de nettoyage (114) au moyen du dispositif de sollicitation (148) avec au moins un liquide de nettoyage (150) ; et
V. l'identification d'au moins un type prédéterminé des objets à nettoyer (130) avec l'au moins un capteur (168) ; **caractérisé par**
VI. le fait de pousser les objets à nettoyer (130) du type prédéterminé transversalement à la direction de transport (138) à partir du dispositif de transport (136) au moyen du poussoir (170).
